# EUROPÄISCHE PATENTSCHRIFT

(11) **EP 0 729 873 B1**
(45) Veröffentlichungstag und Bekanntmachung des Hinweises auf die Patenterteilung: **22.09.1999**
(21) Anmeldenummer: 95119536.1
(22) Anmeldetag: 12.12.1995
(51) Int. Cl.: B61H 15/00

(54) **Dichtungseinrichtung für Gestängesteller von Schienenfahrzeugen**
Sealing device for a rod adjuster of a rail vehicle
Dispositif d'étanchéité pour un ajusteur de tringle de véhicules ferroviaires

(30) Priorität: 03.03.1995 DE 19507527
(43) Veröffentlichungstag der Anmeldung: 04.09.1996
(73) Patentinhaber: KNORR-BREMSE Systeme für Schienenfahrzeuge GmbH, 80809 München (DE)
(72) Erfinder: Hartl, Michael, D-82008 Unterhaching (DE)

(56) Entgegenhaltungen:
- EP-A- 0 353 796
- WO-A-94/20348
- FR-E- 80 134

## Beschreibung

Die Erfindung betrifft einen Gestängesteller mit Dichtungseinrichtung, insbesondere von Schienenfahrzeugen, gemäß dem Oberbegriff des Anspruchs 1.

Derartige Gestängesteller mit Dichtungseinrichtungen sind in der Schienenfahrzeugtechnik seit langem in den verschiedensten Ausführungsformen bekannt. Im Prinzip läßt sich das Hauptproblem derartiger Vorrichtungen darauf reduzieren, eine in einem Rohr beweglich und gegebenenfalls sogar verdrehbar geführte Stange gegen das Rohr so abzudichten, daß entlang der Stange kein Wasser in das Rohr fließen und die übrige Bremsgestängesteller-Anordnung nachteilig beeinflußen kann.

Aus der DE-PS-962842 und der EP-A-0353796 sind Dichtungsanordnungen bekannt, bei welchen eine Manschette mit einer Stange über einen Dichtungsring in Eingriff tritt, wobei die Dichtung mit der Stange mitbewegt wird. Da die Manschette einen inneren Durchmesser aufweist, der größer als der Durchmesser des Gehäuses ist, kann sich das Rohr in die Manschette hineinbewegen. Damit wird die Dichtung bei Relativbewegungen zwischen Stange und Rohr, die länger sind als der relativ kurze Abstand zwischen dem Dichtungsring und einer gegenüberliegenden "offenen" Manschettenseite, auf der Stange verschoben und unterliegt einem Verschleiß.

Nach der Lehre der EP-A-0 353796 kann ferner dann Wasser zwischen Rohr und Stange (bzw. Stellspindel) laufen, wenn ein Rohranschlag an einem Innenring der Manschette anliegt und die Wasserableitung - insbesondere bei Hangfahrten und starkem Tropfwasser vom Wagon - überlastet ist.

Die Erfindung zielt darauf ab, einen Gestängesteller mit Dichtungseinrichtung zu schaffen, dessen Dichtfunktion auch bei stärkerer Fahrzeugneigung und starkem Tropfwasser sicher erhalten bleibt.

Die Erfindung erreicht dieses Ziel durch den Gegenstand des Anspruches 1. Vorteilhafte Ausgestaltungen der Erfindung sind in den Unteransprüchen angegeben. Die Erfindung schafft ein doppelseitiges Wasserableitungssystem, welches auch bei stärkerer Neigung des Fahrzeuges (bzw. des Wagons) und starkem Tropfwasser voll funktionsfähig bleibt.

Der gattungsmäße Gestängesteller ist um eine im Endbereich des Rohres angeordnete Hülse ergänzt, die einen Durchmesser aufweist, der größer als der Durchmesser des Rohres ist. In der Hülse ist ein Abtropfring mit Dichtring verschieblich auf der Stange geführt. Hülse und Abtropfring sind derart ausgelegt, daß ein doppelseitiges Wasserableitungssystem entsteht.

Bei einem besonders bevorzugten Ausführungsbeispiel der Erfindung sind in den beiden Endbereichen der Hülse Bohrungen vorgesehen und das Rohr und der Abtropfring weisen jeweils axial nach außen vorkragende Abtropfkanten auf. Die Bohrungen der Hülse, die Abtropfkanten von Rohr und Abtropfring und der integrierte Dichtring ergänzen sich damit bei der Wasserableitung in vorteilhafter Weise.

Eine weitere vorteilhafte Variante der Erfindung ist derart ausgelegt, daß der Abtropfring nur bei Nachstellbewegungen auf der Stange verschoben wird. Die Hülse weist dabei vorteilhaft eine derartige Länge auf, daß die Stange mit dem Abtropfring entsprechend der Elastizität im Bremsgestänge axial freigängig ist und erst bei Nachstellbewegungen mitbewegt wird.

Nachfolgend wird die Erfindung unter Bezug auf die Zeichnung anhand eines Ausführungsbeispiels näher erläutert, wobei auch weitere Vorteile der Erfindung deutlich werden. Es zeigt.
Fig. 1 ein Ausführungsbeispiel eines erfindungsgemäßen Gestängestellers mit Dichtungseinrichtung.

Eine Dichtungseinrichtung 1 dichtet eine als Stellspindel ausgebildete Stange 2 gegen ein als Außenschutzrohr ausgebildetes Rohr 3 ab. Die Dichtungsanordnung weist eine Hülse 4 auf, deren Innendurchmesser größer ist als der Außendurchmesser des Rohres 3. Die Hülse 4 ist an einem ihrer Enden über einen Gummiring 5 und eine Schelle 6 mit Schraub-Spannverschluß 7 verdrehfest am Rohr 3 befestigt.

Sie steht über das freie Ende des Rohres 3 so weit hinaus, daß ein in der Hülse 4 auf, der Stange 2 verschieblich geführter Abtropfring 8 (im Sinne einer Hülse, die mit einer Vorspannung auf einem O-Ring liegt) mit Dichtring 9 nicht bei Bremsungen, sondern nur bei Nachstellbewegungen auf der Stange 2 verschoben wird. Bei durch Verschleiß der Bremsbeläge verursachten Nachstellbewegungen wird der axial auf der Stange 2 verschiebliche Abtropfring 8 unter der Einwirkung der Bremskraft in dem Moment verschoben, in dem sich stange 2 und Rohr 3 nicht relativ zueinander drehen.

An den beiden Enden der Hülse 4 sind jeweils in die Umfangsrandung Bohrungen 10, 11 eingebracht. Wasser, das durch die Bohrungen 10 in die Dichtungseinrichtung 1 eindringt, tropft an dem in den Abtropfring 8 integrierten Dichtring 9 ab und wird je nach Neigung des Stellers durch die Bohrungen 10, 11 auf einer der beiden Seiten des Nachstellers abgeleitet. Das Rohr 3 und der Abtropfring 8 (an seiner dem Endbereich des Rohres 3 zugewandten Seite) sind jeweils mit axial nach außen vorkragenden Abtropfkanten 12, 13 versehen. Damit ensteht eine Art doppelseitiges "Drainagesystem", welches in die Hülse eindringendes Wasser sofort nach Außen ableitet. Da der Dichtring 9 nur bei Nachstellbewegungen auf der Stange 2 verschoben wird, tritt am Dichtring 9 praktisch kein Verschleiß mehr auf. Dabei ist die Hülse 4 so lang, daß die Stange 2 mit dem Abtropfring 8 entsprechend der Elastizität im Bremsgestänge axial freigängig ist und der Abtropfring 8 erst bei Nachstellbewegungen auf der Stange 2 mitbewegt wird.

### Bezugszeichenliste

- Dichtungseinrichtung: 1
- Stellspindel, Stange: 2
- Außenschutzrohr: 3
- Hülse: 4
- Gummiring: 5
- Schelle: 6
- Schraubverschluß: 7
- Abtropfring: 8
- Dichtring: 9
- Bohrungen: 10, 11
- Abtropfkanten: 12, 13

## Patentansprüche

1. Gestängesteller, insbesondere von Schienenfahrzeugen, mit einem Rohr (3) und einer im Rohr (3) verschieblich geführten Stange (2), wobei Rohr (3) und Stange (2) relativ zueinander verdrehbar sind, versehen mit einer Dichtungseinrichtung (1) zur Abdichtung des Rohrs (3) gegen die Stange (2), wobei im Endbereich des Rohres (3) eine Hülse (4) mit einem Durchmesser größer als der Durchmesser des Rohres (3) angeordnet ist,
**dadurch gekennzeichnet,**
daß in der Hülse (4) ein Abtropfring (8) mit Dichtring (9) als erstes Abtropfprofil verschieblich auf der Stange (2) geführt ist, und im Endbereich des Rohres (3) innerhalb der Hülse (4) ein zweites Abtropfprofil angeordnet ist, wobei die Hülse (4) derart ausgebildet ist, daß an ihren beiden Endbereichen Wasser abgeleitet werden kann und die Abtropfprofile dabei verhindern, daß Wasser zwischen Stange (2) und Rohr (3) eindringen kann.

2. Gestängesteller nach Anspruch 1, **dadurch gekennzeichnet,** daß in den beiden Endbereichen der Hülse (4) Bohrungen (10, 11) vorgesehen sind.

3. Gestängesteller nach Anspruch 1 oder 2, **dadurch gekennzeichnet,** daß das Rohr (3) und der Abtropfring (8) jeweils mit axial nach außen vorkragenden Abtropfkanten (12, 13) versehen sind.

4. Gestängesteller nach Anspruch 3, **dadurch gekennzeichnet,** daß in den beiden Endbereichen der Hülse (4) vorgesehene Bohrungen (10, 11), die Abtropfkanten (12, 13) von Rohr (3) und der Abtropfring (8) sowie der in den Abtropfring (8) eingesetzte Dichtring (9) ein doppelseitiges Wasserableitungssystem bilden.

5. Gestängesteller nach Anspruch 3 oder 4, **gekennzeichnet durch** eine Auslegung derart, daß der Abtropfring (8) nur bei Nachstellbewegungen und auf der Stange (2) verschoben wird.

6. Gestängesteller nach Anspruch 5, **dadurch gekennzeichnet,** daß die Hülse (4) so lang ist, daß die Stange (2) mit dem Abtropfring (8) entsprechend der Elastizität im Bremsgestänge axial freigängig ist und der Abtropfring (8) gegenüber der Stange (2) erst bei Nachstellbewegungen mitbewegt wird.

## Claims

1. Linkage actuator, in particular in rail vehicles, having a tube (3) and a rod (2) guided displaceably in the tube (3), the tube (3) and rod (2) being rotatable relatively to each other, provided with a sealing device (1) for sealing the tube (3) against the rod (2), a sleeve (4) with a diameter greater than the diameter of the tube (3) being arranged in the end region of the tube (4),
**characterised in that**
in the sleeve (4) a drip ring (8) with a sealing ring (9) is guided displaceably on the rod (2) as a first drip profile, and a second drip profile is arranged in the end region of the tube (3) inside the sleeve (4), the sleeve (4) being designed in such a way that water can be drained off at both its end regions, the drip profiles preventing water from penetrating between the rod (2) and the tube (3).

2. Linkage actuator according to claim 1, characterised in that bores (10, 11) are provided in the two end regions of the sleeve (4).

3. Linkage actuator according to claim 1 or 2, characterised in that the tube (3) and drip ring (8) are each provided with drip edges (12, 13) which project axially outwards.

4. Linkage actuator according to claim 3, characterised in that bores (10, 11) provided in the two end regions of the sleeve (4), the drip edges (12, 13) of the tube (3), and the drip ring (8) and the sealing ring (9) inserted into the drip ring (8) form a double-sided water drainage system.

5. Linkage actuator according to claim 3 or 4, characterised by a construction such that the drip ring (8) is shifted only during adjustment movements and on the rod (2).

6. Linkage actuator according to claim 5, characterised in that the sleeve (4) is sufficiently long that the rod (2) with the drip ring (8) is free to move axially according to the elasticity in the brake rod, and the drip ring (8) is moved with respect to the rod (2) only during adjustment movements.

## Revendications

1. Elément de réglage de timonerie, notamment de véhicules sur rails, comprenant un tube (3) et une tire (2) guidée de manière coulissante dans le tube (3), le tube (3) et la tige (2) étant mobiles en rotation l'un par rapport à l'autre, et étant pourvus d'un dispositif d'étanchéité (1) pour réaliser l'étanchéité du tube (3) à l'encontre de la tige (2), un manchon (4) d'un diamètre supérieur au diamètre du tube (3) étant disposé dans la zone d'extrémité du tube (3), **caractérisé** en ce que dans le manchon (4) est guidé de manière coulissante sur la tige (2), un anneau d'égouttement (8) avec bague d'étanchéité (9), en guise de premier profilé d'égouttement, et dans la zone d'extrémité du tube (3), à l'intérieur du manchon (4), est disposé un second profilé d'égouttement, le manchon (4) étant d'une configuration telle, que dans ses deux zones d'extrémité, de l'eau puisse être évacuée, et les profilés d'égouttement empèchant ici que de l'eau puisse pénétrer entre la tige (2) et le tube (3).

2. Elément de réglage de timonerie selon la revendication 1, **caractérisé** en ce que dans les deux zones d' extremité du manchon (4) sont prévus des perçages (10, 11).

3. Elément de réglage de timonerie selon la revendication 1 au 2, **caractérisé** en ce que le tube (3) et l'anneau d'égouttement (8) sont pourvus chacun d'arêtes d'égouttement (12, 13) faisant saillie radialement vers l'extérieur.

4. Elément de réglage de timonerie selon la revendication 3, **caractérisé** en ce que des perçages (10, 11) prévus dans les deux zones d'extrémité du manchon (4), les arêtes d'égouttement (12, 13) du tube (3) et de l'anneau d'égouttement (8), ainsi que la bague d'étanchéité (9) insérée dans l'anneau d'égouttement (8), forment un système d'évacuation d'eau bilatéral.

5. Elément de réglage de timonerie selon la revendication 3 ou 4, **caractérisé** par une configuration telle, que l'anneau d'égouttement (8) ne soit déplacé que lors de mouvements de rattrapage de jeu, et sur la tige (2).

6. Elément de réglage de timonerie selon la revendication 5, **caractérisé** en ce que le manchon (4) est d'une longueur telle, que la tige (2) avec l'anneau d'égouttement (8) est axialement librement mobile conformément à l'élasticité dans la timonerie de frein, et l'anneau d'égouttement (8) n'est entraîné en déplacement par rapport à la tige (2), que lors de mouvements de rattrapage de jeu.
